# FASCICULE DE BREVET EUROPEEN

(11) **EP 0 563 032 B1**
(45) Date de publication et mention de la délivrance du brevet: **31.01.1996**
(21) Numéro de dépôt: 90910134.7
(22) Date de dépôt: 20.06.1990
(51) Int. Cl.: E05D 11/10

(54) **CHARNIERE A CRANS DE RETENUE POUR UNE PORTE, NOTAMMENT D'UN VEHICULE AUTOMOBILE**
TÜRSCHARNIER MIT HALTEVERTIEFUNGEN, INSBESONDERE FÜR KRAFTFAHRZEUGE
HINGE HAVING STOP NOTCHES FOR A DOOR, PARTICULARLY A CAR DOOR

(43) Date de publication de la demande: 06.10.1993
(73) Titulaire: MGI COUTIER (S.A.), F-01410 Champfromier (FR)
(72) Inventeur: LAFORGERIE, Armand, F-91380 Chilly-Mazarin (FR)
(74) Mandataire: Nithardt, Roland
(86) Numéro de dépôt international: FR9000448
(87) Numéro de publication internationale: WO9119876

(56) Documents cités:
- EP-A- 0 249 830
- DE-A- 1 804 827
- FR-A- 2 089 301
- FR-A- 2 195 996
- US-A- 3 351 976
- US-A- 4 064 652

## Description

La présente invention concerne une charnière à crans de retenue pour une porte, notamment d'un véhicule automobile, comportant une partie fixe, une partie mobile fixée à la porte et articulée à la partie fixe au moyen d'une cheville de façon à pivoter avec la porte autour de l'axe de la cheville et un mécanisme de retenue à crans qui est associé auxdites parties de la charnière et pourvu de moyens élastiques formant au moins un cran de retenue pour maintenir la porte dans une position ouverte correspondante.

Les charnières de ce genre sont bien connues et sont généralement apparentes entre la porte d'un véhicule et la partie de la caisse entourant la porte. Ces charnières connues ne sont absolument pas protégées des éléments extérieurs et elles sont mécaniquement solidaires des autres parties de la charnière. Comme elles doivent être lubrifiées, elles présentent aussi le risque de salir les vêtements des usagers entrant et sortant du véhicule.

La publication EP-A-0 249 830 décrit une charnière du genre indiqué plus haut, comportant un boîtier contenant le mécanisme de retenue et solidaire en rotation d'une première desdites parties, et un élément d'appui solidaire en rotation de la seconde partie et s'étendant à l'intérieur du boîtier de façon à coopérer avec ledit mécanisme, l'élément d'appui ayant un alésage axial emboîté sur la cheville et une extrémité avant coopérant avec ledit mécanisme. Dans la réalisation particulière représentée, l'élément d'appui est un disque ayant des crans sur sa circonférence, où s'appuient les deux extrémités d'un ressort en forme de U dont la base est fixée dans le boîtier. Ce mécanisme très simple, logé dans un boîtier ouvert et destiné à une porte de cabine de douche, ne module pas la force de retenue en fonction de l'angle d'ouverture de la porte, comme on le désire généralement dans les applications à l'automobile. En outre, le mécanisme n'est pas protégé des influences extérieures.

La présente invention a pour but de remédier aux inconvénients mentionnés ci-dessus des charnières classiques pour véhicules automobiles, en fournissant une charnière présentant les caractéristiques générales susmentionnées d'une charnière selon le EP-A-0 249 830 et capable de remplir les mêmes fonctions mécaniques que lesdites charnières classiques, mais se trouvant à l'abri des influences extérieures.

Dans un premier aspect, une charnière selon l'invention est caractérisée en ce que, pour coopérer avec l'extrémité avant de l'élément d'appui, le mécanisme de retenue comporte au moins deux crans formés par des surfaces concaves d'une pièce pivotante à axe parallèle à l'axe de la cheville, lesdits moyens élastiques sollicitant cette pièce dans des sens de rotation opposés en direction d'une position médiane, les deux crans étant disposés sur la pièce pivotante de telle façon que ladite pièce pivote dans un sens quand l'élément d'appui coopère avec un premier des deux crans, et dans l'autre sens quand l'élément d'appui coopère avec l'autre cran.

Dans un second aspect, une charnière selon l'invention est caractérisée en ce que, pour coopérer avec l'extrémité avant de l'élément d'appui, le mécanisme de retenue comporte un levier à came, ayant un bord de came appuyé contre l'extrémité avant de l'élément d'appui et pourvu de crans, et une pièce pivotante pourvue d'un poussoir qui sollicite le levier à came en direction de l'élément d'appui sous l'effet desdits moyens élastiques sollicitant la pièce pivotante dans un sens de rotation.

De préférence, une extrémité arrière de l'élément d'appui contient ledit alésage axial, comporte des surfaces extérieures non circulaires et est emboîtée axialement dans un logement à forme correspondante non circulaire. ménagé autour de la cheville dans la seconde partie de la charnière.

Dans une forme de réalisation préférée, l'extrémité avant de l'élément d'appui est pourvue d'un galet librement rotatif, coopérant avec les crans du mécanisme de retenue.

De préférence, le boîtier comporte un couvercle disposé transversalement par rapport à l'axe de la cheville .et assurant une fermeture sensiblement étanche sur le mécanisme de retenue.

En général, le boîtier est fixé à ladite partie fixe de la charnière, et ledit élément d'appui est solidaire en rotation de ladite partie mobile.

De préférence, le long de la cheville, ladite partie mobile est placée entre la partie fixe et le boîtier. Le boîtier peut comporter deux pattes extérieures sensiblement parallèles, disposées de part et d'autre de ladite partie fixe de la charnière et pourvues d'au moins une vis de blocage.

La présente invention sera mieux comprise à l'aide de la description suivante d'exemples de réalisation, en référence aux dessins annexés, dans lesquels :
La figure 1 est une vue schématique en élévation montrant une charnière de porte d'automobile réalisée selon un premier aspect de l'invention,
La figure 2 est une vue en plan de la charnière de la figure 1,
La figure 3 est une vue analogue à la figure 2, après que l'on ait enlevé un couvercle supérieur de la charnière, pour montrer un mécanisme de retenue à crans,
La figure 4 est une vue en coupe partielle suivant la ligne IV-IV de la figure 2,
La figure 5 est une vue en coupe partielle suivant la ligne V-V de la figure 3,
La figure 6 est une vue en coupe partielle suivant la ligne VI-VI de la figure 3, et
Les figures 7 et 8 sont des vues analogues à la figure 3 et représentent, dans deux positions différentes, une autre forme de réalisation du mécanisme de retenue de la porte, selon un second aspect de l'invention.

Les figures 1 à 6 représentent une première forme de réalisation d'une charnière 10 à axe I vertical ou incliné, permettant d'assurer, avec une seconde charnière de même axe, l'articulation d'une porte 11 d'un véhicule automobile sur une partie fixe de la caisse du véhicule, constitué habituellement par une pièce 12 appelée pied de caisse. De manière classique, la charnière 10 comporte une partie mobile 13 composée d'un élément tubulaire appelé charnon 13a et d'une penture 13b fixée à la porte 11, et une partie fixe 14 composée d'un charnon 14a et d'une penture 14b fixée au pied de caisse 12, la partie mobile 13 reposant sur la partie fixe 14 et étant articulée à elle au moyen d'une cheville cylindrique 15 fixée à l'un des deux charnons.

De plus, la charnière est pourvue d'un dispositif d'arrêt de porte 16 permettant d'assurer le maintien de la porte dans au moins une position ouverte. Dans cet exemple, le dispositif comporte deux crans pour définir deux positions ouvertes, comme c'est le cas habituellement, mais ce nombre n'est pas limitatif. Le dispositif d'arrêt 16 est logé dans un boîtier 17 fermé par un couvercle supérieur 18 et fixé à la partie fixe 14 de la charnière au moyen d'une vis 36. Le boîtier 17 chevauche l'extrémité supérieure de la cheville 15, de sorte que le charnon mobile 13a ne peut se soulever et est encadré par la partie fixe 14 et le boîtier 17.

Dans le boîtier 17, un levier 19 est articulé au moyen d'un palier 20 dans un alésage 21 du boîtier. Comme le montre la figure 4, ce levier comporte une partie inférieure pourvue de deux méplats latéraux opposés 22 et 23 et emboîtés verticalement dans une partie supérieure 24 du charnon mobile 13a s'étendant dans l'intérieur du boîtier 17. Le levier 19 est pourvu d'un alésage vertical 19a qui est emboîté sur une extrémité supérieure 25 de la cheville 15 et qui centre ainsi le levier et son palier sur la cheville et son axe 1. Ainsi, quand on fait pivoter la porte, le levier 19 est entraîné par appui sur ses méplats 22 et 23 et il pivote de la même manière. En même temps, son extrémité libre, pourvue d'un galet 26 librement rotatif sur un téton 27 de la face inférieure du levier, coopère avec un mécanisme de retenue à crans, logé à l'intérieur du boîtier 17.

Le mécanisme de retenue comporte, pour s'appuyer contre le galet 26, une première lame 28 pourvue d'une rampe latérale 28a et d'une surface concave définissant un premier cran 29, et une seconde lame pourvue d'une surface concave formant un second cran 30. Ces deux lames sont fixées sur un disque 31 monté dans le boîtier de manière à pouvoir pivoter autour de son axe central 32, grâce à un téton cylindrique 31a ménagé sous le disque et engagé dans un alésage correspondant du boîtier. Des gorges semi-circulaires sont ménagées suivant un tracé circulaire dans la face inférieure du disque 31 et dans surface opposée du boîtier 17, pour loger deux paires de ressorts de compression 33 qui sont opposés deux à deux et tendent à maintenir le disque 31 dans une position médiane. Les ressorts 33 sont placés sous contrainte, et exercent ainsi sur le disque 31 un effort permanent qui s'oppose élastiquement à la rotation du disque dans les deux sens.

Dans la figure 3, la position du levier 19 dessinée en traits continus, correspond à la position fermée de la porte Il. Sa position 19' définie par le premier cran 29 correspond à une première position ouverte, où la porte a une faible ouverture, et sa position 19" définie par le second cran 30 correspond à une seconde position, dans laquelle l'ouverture de la porte est maximale et peut être limitée, par exemple, par butée du galet 26 contre une paroi du boîtier 17. Quand on ouvre la porte, le galet 26 roule sur la rampe 28a et fait pivoter le disque 31 dans le sens des aiguilles de la montre en repoussant la première lame 28, jusqu'à ce qu'il se loge dans le premier cran 29. Si l'on continue d'ouvrir la porte, le disque 31 reprend sa position médiane quand le galet se trouve entre les crans 29 et 30, puis il pivote dans le sens contraire aux aiguilles de la montre quand le galet pousse en arrière de cran 30. Au cours de la fermeture de la porte II, les mouvements sont similaires, mais inverses de ceux qui viennent d'être décrits pour l'ouverture. Avec un tel mécanisme, la forme et l'implantation des éléments 28, 29 et 30 appuyant le galet sont tout à fait libres et permettent de choisir de manière indépendante les forces respectives d'appui sur les deux crans 29 et 30.

Le boîtier 17 comporte à sa face inférieure deux pattes opposées de fixation 34 et 35 qui permettent de le fixer à cheval sur la partie fixe 14 de la charnière, par exemple au moyen d'une seul vis transversale 36. Ainsi, le montage et le démontage de la charnière sont particulièrement aisés. De préférence, le boîtier 17 est obturé de manière étanche par le couvercle supérieur 18, grâce à un joint approprié non représenté, et il peut également être joint de manière étanche à la partie supérieure 24 du charnon mobile, de sorte que le mécanisme de retenue se trouve parfaitement à l'abri des effets de l'eau et de la saleté, et peut notamment êtres lubrifié à vie. En outre, les usagers du véhicule ne risquent pas de se salir en cas de contact avec la charnière.

Les figures 7 et 8 représentent une variante du mécanisme de retenue coopérant avec le galet 26 du levier pivotant 19. Comme dans l'exemple précédent, l'appui contre le galet est assuré par le disque pivotant 31 sous l'action des ressorts 33 représentés aux figures 3 et 6, ou bien par un élément équivalent capable de pivoter autour de l'axe 32 sous l'action d'un ressort. Dans le cas présent, l'élément du mécanisme s'appuyant contre le galet 26 est un levier 38 ayant une extrémité articulée autour d'un axe 39 dans le boîtier 17, tandis que son autre extrémité est poussée en direction du galet 26 par un téton 40 porté par le disque 31. Le bord du levier 38 sur lequel roule le galet 26 constitue une came comprenant une rampe 41, un premier cran 42 formé par une surface concave, une seconde rampe 43 s'étendant jusqu'à un point 44, et un second cran 45 formé par une surface concave. L'extrémité libre 46 du levier à came 38 coulisse dans une rainure 47 ménagée dans le boîtier et dont une extrémité 48 sert d'arrêt pour le-levier 38. Les positions 19' et 19" du levier 19, définies par les crans 42 et 45, correspondent à celles de l'exemple précédent. En revanche, l'utilisation du levier à came 38 permet d'avoir un contact continu entre le galet 26 et la surface de la came, sauf dans la position fermée de la porte. La forme de la came 38a, peut être choisie tout à fait librement.

La présente invention n'est pas limitée aux formes de réalisation décrites ci-dessus, mais elle s'étend à toute modification ou variante évidente pour un homme du métier. En particulier il est évident que le dispositif d'arrêt 16 pourrait être fixé à la partie mobile de la charnière au lieu de la partie fixe, ou pourrait être monté à l'extrémité inférieure de la cheville 15 au lieu d'être monté par-desssus. Ce dispositif peut être prévu sur les deux charnières d'une porte ou sur une seule, selon les efforts à exercer et selon la place disponible. Les pièces du dispositif peuvent être réalisées en tous matériaux appropriés, notamment en métal ou en matière-synthétique sous la forme de pièces moulées, et le dispositif peut être fabriqué et livré sous la forme d'une unité indépendante, s'adaptant sur une charnière fabriquée ailleurs. Il faut également relever qu'on peut concevoir d'une manière différente le mécanisme logé dans le boîtier, par exemple si la surface de came est ménagée sur un élément pivotant prévu à la place du levier 19, tandis qu'un galet d'appui correspondant est monté dans le boîtier, sur une pièce mobile sollicitée par un ou plusieurs ressorts.

## Revendications

1. Charnière à crans de retenue pour une porte, notamment d'un véhicule automobile, comportant une partie fixe, une partie mobile fixée à la porte (Il) et articulée à la partie fixe au moyen d'une cheville (15) de façon à pivoter avec la porte autour de l'axe de cheville, un mécanisme (16) de retenue à crans qui est associé auxdites parties de la charnière et pourvu de moyens élastiques formant au moins un cran de retenue pour maintenir la porte dans une position ouverte correspondante, un boîtier (17) contenant le mécanisme de retenue (16) et solidaire en rotation d'une première (14) desdites parties, et un élément d'appui (19) solidaire en rotation de la seconde partie (13) et s'étendant à l'intérieur du boîtier (17) de façon à coopérer avec ledit mécanisme (16), l'élément d'appui (19) ayant un alésage axial (19a) emboîté sur la cheville (15) et une extrémité avant coopérant avec ledit mécanisme, caractérisée en ce que, pour coopérer avec l'extrémité avant de l'élément d'appui (19), le mécanisme de retenue comporte au moins deux crans (29, 30) formés par des surfaces concaves d'une pièce pivotante (31) à axe (32) parallèle à l'axe (1) de la cheville, lesdits moyens élastiques (33) sollicitant cette pièce (31) dans des sens de rotation opposés en direction d'une position médiane, les deux crans (29, 30) étant disposés sur la pièce pivotante (31) de telle façon que ladite pièce pivote dans un sens quand l'élément d'appui (19) coopère avec un premier (29) des deux crans, et dans l'autre sens quand l'élément d'appui (19) coopère avec l'autre cran (30).

2. Charnière à crans de retenue pour une porte, notamment d'un véhicule automobile, comportant une partie fixe, une partie mobile fixée à la porte (11) et articulée à la partie fixe au moyen d'une cheville (15) de façon à pivoter avec la porte autour de l'axe de cheville, un mécanisme (16) de retenue à crans qui est associé auxdites parties de la charnière et pourvu de moyens élastiques formant au moins un cran de retenue pour maintenir la porte dans une position ouverte correspondante, un boîtier (17) contenant le mécanisme de retenue (16) et solidaire en rotation d'une première (14) desdites parties, et un élément d'appui (19) solidaire en rotation de la seconde partie (13) et s'étendant à l'intérieur du boîtier (17) de façon à coopérer avec ledit mécanisme (16), l'élément d'appui (19) ayant un alésage axial (19a) emboîté sur la cheville (15) et une extrémité avant coopérant avec ledit mécanisme, caractérisée en ce que, pour coopérer avec l'extrémité avant de l'élément d'appui (19), le mécanisme de retenue comporte un levier à came (38), ayant un bord de came (38a) appuyé contre l'extrémité avant de l'élément d'appui (19) et pourvu de crans (42, 45), et une pièce pivotante (31) pourvue d'un poussoir (40) qui sollicite le levier à came (38) en direction de l'élément d'appui (19) sous l'effet desdits moyens élastiques sollicitant la pièce pivotante (31) dans un sens de rotation.

3. Charnière selon la revendication 1 ou 2, caractérisée en ce que l'extrémité avant de l'élément d'appui (19) est pourvue d'un galet librement rotatif (26) coopérant avec les crans (29, 30, 42, 45) du mécanisme de retenue.

4. Charnière selon la revendication 1, 2 ou 3, caractérisée en ce qu'une extrémité arrière de l'élément d'appui (19) contient ledit alésage axial (19a), comporte des surfaces extérieures non circulaires (22, 23) et est emboîtée axialement dans un logement à forme correspondante non circulaire, ménagé autour de la cheville (15) dans la seconde partie (13) de la charnière.

5. Charnière selon la revendication 1, 2 ou 3, caractérisée en ce que le boîtier (17) comporte un couvercle (18) disposé transversalement par rapport à l'axe (1) de la cheville et assurant une fermeture sensiblement étanche sur le mécanisme de retenue (16).

6. Charnière selon la revendication 1,2 ou 3, caractérisée en ce que le boîtier (17) est fixé à ladite partie fixe (14) de la charnière, et en ce que ledit élément d'appui (19) est solidaire en rotation de ladite partie mobile.

7. Charnière selon la revendication 6, caractérisée en ce que, le long de la cheville (15), ladite partie mobile (13) est placée entre la partie fixe (14) et le boîtier (17).

8. Charnière selon la revendication 6, caractérisée en ce que le boîtier comporte deux pattes extérieures (34, 35) sensiblement parallèles, disposées de part et d'autre de ladite partie fixe (14) de la charnière et pourvues d'au moins une vis de blocage (36).

## Patentansprüche

1. Türscharnier mit Haltevertiefungen, insbesondere für Kraftfahrzeuge, bestehend aus einem festen Element, einem beweglichen Element, das an der Tür (11) befestigt und am festen Element mittels eines Scharnierstifts (15) drehbar befestigt ist, so daß es sich mit der Tür um die Achse des Stiftes dreht, einem Sperrmechanismus (16) mit Haltevertiefungen, der mit den besagten Elementen des Scharniers verbunden und mit Federvorrichtungen versehen ist, die mindestens eine Haltevertiefung bilden, um die Tür in einer entsprechenden offenen Stellung festzuhalten, ein Gehäuse (17) das den Haltemechanismus (16) enthält und drehbar mit einem ersten (14) der besagten Elemente verbunden ist, und eine Druckplatte (19), die drehbar mit dem zweiten Element (13) verbunden ist und bis ins Innere des Gehäuses (17) reicht, um mit dem besagten Mechanismus (16) zusammenzuwirken, wobei die Druckplatte (19) eine axiale Bohrung (19a) hat, die auf den Scharnierstift (15) aufgesteckt ist und ein vorderes Ende, das mit dem besagten Mechanismus zusammenwirkt, gekennzeichnet dadurch, daß, um mit der Vorderseite der Druckplatte (19) zusammenzuwirken, der Haltemechanismus mindestens zwei Vertiefungen (29, 30) enthält, die gebildet werden durch die konkave Oberfläche eines drehenden Elementes (31) mit einer Achse (32) parallel zu der Achse (1) des Scharnierstifts, wobei die Federelemente (33) sich gegen dieses Element (31) drücken in umgekehrter Drehrichtung zu einer mittleren Position, wobei die beiden Haltevertiefungen (29, 30) auf dem drehbaren Element (31) angeordnet sind, so daß das besagte Element sich in einer Richtung dreht wenn die Druckplatte (19) mit einer ersten der beiden Haltevertiefungen (29) zusammenwirkt, und in die andere Richtung, wenn die Druckplatte (19) mit der anderen Haltevertiefung (30) zusammenwirkt.

2. Türscharnier mit Haltevertiefungen, insbesondere für Kraftfahrzeuge, bestehend aus einem festen Element, einem beweglichen Element, das an der Tür (11) befestigt und am festen Element mittels eines Scharnierstifts (15) drehbar befestigt ist, so daß es sich mit der Tür um die Achse des Stiftes dreht, einem Sperrmechanismus (16) mit Haltevertiefungen, der mit den besagten Elementen des Scharniers verbunden und mit Federvorrichtungen versehen ist, die mindestens eine Haltevertiefung bilden, um die Tür in einer entsprechenden offenen Stellung festzuhalten, ein Gehäuse (17) das den Haltemechanismus (16) enthält und drehbar mit einem ersten (14) der besagten Elemente verbunden ist, und eine Druckplatte (19), die drehbar mit dem zweiten Element (13) verbunden ist und bis ins Innere des Gehäuses (17) reicht, um mit dem besagten Mechanismus (16) zusammenzuwirken, wobei die Druckplatte (19) eine axiale Bohrung (19a) hat, die auf den Scharnierstift (15) aufgesteckt ist und ein vorderes Ende, das mit dem besagten Mechanismus zusammenwirkt, gekennzeichnet dadurch, daß, um mit der Vorderseite der Druckplatte (19) zusammenzuwirken, der Haltemechanismus einen Nockenhebel (38) enthält, der eine Nockenkante (38a) hat, die sich gegen die Vorderseite der Druckplatte (19) legt und mit Haltevertiefungen (42, 45) und einem Drehelement (31) mit Drücker (40) versehen ist, der gegen den Nockenhebel (38) drückt in Richtung der Druckplatte (19) unter dem Effekt der besagten Federelemente, die auf das Drehelement (31) in einer Drehrichtung drücken.

3. Türscharnier gemäß Anspruch 1 oder 2, gekennzeichnet dadurch, daß die Vorderseite der Druckplatte (19) mit einer frei drehbaren Walze (26) versehen ist, die mit den Haltevertiefungen (29, 30, 42, 45) des Haltemechanismus zusammenwirkt.

4. Türscharnier gemäß Anspruch 1, 2 oder 3, gekennzeichnet dadurch, daß die hintere Seite der Druckplatte (19) die besagte axiale Bohrung (19a) und nichtrunde Außenflächen (22, 23) enthält und axial in eine Öffnung mit entsprechender nicht-runder Form eingesteckt wird, die um den Scharnierstift (15) im zweiten Element (13) des Scharniers angeordnet ist.

5. Türscharnier gemäß Anspruch 1, 2 oder 3, gekennzeichnet dadurch, daß das Gehäuse (17) einen Deckel (18) enthält, der seitlich zur Achse (1) des Scharnierstifts angeordnet ist und eine fast dichte Schließung am Haltemechanismus (16) gewährleistet.

6. Türscharnier gemäß Anspruch 1, 2 oder 3, gekennzeichnet dadurch, daß das Gehäuse (17) an dem besagten festen Element (14) des Schamiers befestigt ist und die besagte Druckplatte (19) drehbar mit dem besagten beweglichen Element verbunden ist.

7. Türscharnier gemäß Anspruch 6, gekennzeichnet dadurch, daß das besagte bewegliche Element (13) entlang dem Scharnierstift (15) zwischen dem festen Element (14) und dem Gehäuse (17) plaziert ist.

8. Türscharnier gemäß Anspruch 6, gekennzeichnet dadurch, daß das Gehäuse zwei parallele Vorsprünge (34, 35) enthält, die an jeder Seite des besagten festen Elements (14) des Scharniers angeordnet sind und mindestens eine Sperrschraube (36) enthalten.

## Claims

1. Hinge with stop notch for door, in particular a car door, comprising a fixed element, a mobile element attached to door (11) and hinge fastened to fixed element via a hinge pin (15) in such a way as to swivel around axis of hinge pin, a stop notch mechanism (16) associated with said hinge elements and foreseen with a spring element forming at least one stop notch to maintain door in a corresponding open position, a casing (17) housing stop mechanism (16) and swivel-connected to a first (14) of the said elements and a pressure plate (19) swivel-connected to the second element (13) and extending to the interior of casing (17) in such a way as to interact with said mechanism (16), and pressure plate (19) having an axial bore (19a) slotted onto pin (15) and a front end interacting with said mechanism, characterised in that, to interact with front end of pressure plate (19), the stop mechanism is foreseen with at least two notches (29, 30) formed by the concave surfaces of a swiveling element (31) with an axle (32) parallel to axle (1) of hinge pin, the said spring elements (33) pressing against this part (31) in opposite directions of rotation in respect to a middle position, the two notches (29, 30) being positioned on the swivel element (31) in such a way that the said element swivels in one direction when the pressure plate (19) interacts with a first (29) of the two notches, and in the other direction when pressure plate (19) interacts with the other notch (30).

2. Hinge with stop notch for door, in particular a car door, comprising a fixed element, a mobile element attached to door (11) and hinge fastened to fixed element via a hinge pin (15) in such a way as to swivel around axis of hinge pin, a stop notch mechanism (16) associated with said hinge elements and foreseen with a spring element forming at least one stop notch to maintain door in a corresponding open position, a casing (17) housing stop mechanism (16), and swivel-connected to a first (14) of the said elements, and a pressure plate (19) swivel-connected to the second element (13) and extending to the interior of casing (17) in such a way as to interact with said mechanism (16), and pressure plate (19) having an axial bore (19a) slotted onto pin (15) and a front end interacting with said mechanism, characterised in that, to interact with front end of pressure plate (19), the notch mechanism comprises a cam lever (38) possessing a cam edge (38a) applied against front end of pressure plate (19) and foreseen with notches (42, 45), and a swivel element (31) foreseen with a pusher (40) which applies against cam lever (38) in direction of pressure plate (19) under the effect of said spring elements applying against swivel element (31) in direction of rotation.

3. Hinge according to claims 1 or 2, characterised in that front end of pressure plate (19) is foreseen with a free-revolving roller (26) which interacts with notches (29, 30, 42, 45) of notch mechanism.

4. Hinge according to claims 1, 2 or 3, characterised in that rear end of pressure plate (19) contains the said axial bore (19a), has non-circular external surfaces (22, 23) and is axially slotted into a seat with corresponding non-circular form, encirculing hinge pin (15) in second element (13) of hinge.

5. Hinge according to claims 1, 2 or 3, characterised in that casing (17) comprises a cover (18) positioned transversally in respect to axle (1) of hinge pin and provides an almost watertight sealing of notch mechanism (16).

6. Hinge according to claims 1, 2 or 3, characterised in that casing (17) is fixed to the said fixed element (14) of hinge, and in that the said pressure plate (19) is swivel-connected to said mobile element.

7. Hinge according to claim 6, characterised in that, along pin (15), the said mobile element (13) is placed between fixed element (14) and casing (17).

8. Hinge according to claim 6, characterised in that the casing comprises two parallel external stops (34, 35), placed on each side of said fixed element (14) of hinge and foreseen with at least one blocking screw (36).
